# EUROPÄISCHE PATENTSCHRIFT

(11) **EP 4 288 740 B1**
(45) Veröffentlichungstag und Bekanntmachung des Hinweises auf die Patenterteilung: **16.07.2025**
(21) Anmeldenummer: 22702244.9
(22) Anmeldetag: 27.01.2022
(51) Int. Cl.: F28G 1/16, F28G 15/04, F28G 15/08, B08B 9/043, F28G 15/00

(54) **VERFAHREN UND REINIGUNGSVORRICHTUNG ZUR INNENREINIGUNG EINES ROHRS**
METHOD AND CLEANING DEVICE FOR CLEANING THE INTERIOR OF A PIPE
PROCÉDÉ ET DISPOSITIF DE NETTOYAGE POUR NETTOYER L'INTÉRIEUR D'UN TUBE

(30) Priorität: 03.02.2021 DE 102021102411
(43) Veröffentlichungstag der Anmeldung: 13.12.2023
(73) Patentinhaber: LOBBE Industrieservice GmbH & Co KG, 58642 Iserlohn (DE)
(72) Erfinder: BERNARD, Adrian, 58640 Iserlohn (DE); SKALETZ, Bodo, 46539 Dinslaken (DE); EISERMANN, Reinhard, 58642 Iserlohn (DE)
(74) Vertreter: WSL Patentanwälte Partnerschaft mbB
(86) Internationale Anmeldenummer: PCT/EP2022/051839
(87) Internationale Veröffentlichungsnummer: WO 2022/167306

(56) Entgegenhaltungen:
- EP-A1- 3 757 504
- WO-A1-2015/144889
- US-A- 5 619 771
- US-A1- 2013 287 943
- US-A1- 2020 056 851

## Beschreibung

Die vorliegende Erfindung betrifft ein Verfahren zur Innenreinigung eines Rohrs, insbesondere eines Rohrs mit stirnseitig offenen Enden, und eine Reinigungsvorrichtung.

Rohre mit stirnseitig offenen Enden kommen beispielsweise in Wärmetauschern, Kondensatoren und Luftkühlern zum Einsatz. Dort können die Rohre in sogenannten Rohrbündeln gruppiert sein. Im Betrieb sind die Rohrenden an einen Kreislauf angeschlossen, durch den ein Medium, beispielsweise ein Kühlmittel, geleitet wird. Von Zeit zu Zeit müssen die Rohre gereinigt werden, da sich mit der Zeit im Innern der Rohre Ablagerungen und/oder Verunreinigungen bilden, die in der Regel dem durch die Rohre geleiteten Medium entstammen. Werden die Ablagerungen zu groß, kann nicht mehr ausreichend Medium durch die Rohre geleitet werden oder ein Rohr verstopft vollständig.

Aus dem Stand der Technik sind bereits Verfahren und Vorrichtungen zur Innenreinigung von Rohren mit stirnseitig offenen Enden bekannt.

So offenbart die WO 2015/144889 A1 ein Verfahren und eine Vorrichtung zum Reinigen von Rohrbündeln, bei der eine Reinigungsvorrichtung mit einer Reinigungseinrichtung vorgesehen ist. Die Reinigungseinrichtung weist einen Hochdruckschlauch auf, der mittels einer Vortriebseinrichtung in ein Rohr eingeschoben wird. Die Vortriebseinrichtung weist hierzu eine Antriebsrolle und eine Andrückrolle auf. Der Hochdruckschlauch (HD-Schlauch) weist an seinem vorderen Ende eine Düse auf. Flüssigkeit wird unter Hochdruck durch den Schlauch geleitet und strömt aus Öffnungen der Düse aus, wodurch Verunreinigungen im Rohr beseitigt werden können. Die aus den Öffnungen der Düse in Form von Strahlen strömende Flüssigkeit zerkleinert die Verunreinigungen und löst sie von der Rohrinnenseite.

Weitere Vorrichtungen zum Reinigen von Rohrbündeln sind aus der DE 34 188 35 C2, der EP 3 757 504 A1, der US 2020/0056851 A1 und der US 2013/0287943 A1 bekannt.

Beim Reinigen ist zu beachten, dass der aus der am vorderen Ende des Schlauches angebrachten Düse tretende Flüssigkeitsstrahl zu Beschädigungen umliegender Gerätschaften und Verletzungen umstehender Personen führen kann, wenn sich die Düse nicht in dem Rohr befindet. Aufgabe der Erfindung war es, derartige Beschädigungen und Verletzungen zu verhindern.

Diese Aufgabe wird durch ein Verfahren zur Innenreinigung eines Rohrs mittels einer einen Schlauch aufweisenden Reinigungsvorrichtung gemäß Anspruch 1 sowie einer Reinigungsvorrichtung nach Anspruch 9 gelöst. Bei dem erfindungsgemäßen Verfahren wird der Schlauch innerhalb des Rohrs in eine Axialbewegung entlang einer Hauptachse H versetzt, wobei eine Einschubtiefe E des Schlauchs in das Rohr erfasst wird. Erfindungsgemäß wird ermittelt, ob der Schlauch eine Endposition erreicht hat und die Axialbewegung wird beendet, wenn der Schlauch die Endposition erreicht.

Die erfindungsgemäße Reinigungsvorrichtung weist einen Schlauch und eine Vortriebseinheit zum Bewegen des Schlauchs entlang einer Hauptachse H der Vortriebseinheit auf, wobei die Vortriebseinheit einen Vortrieb aufweist, der reibschlüssig mit dem Schlauch verbunden ist und mittels dem der Schlauch entlang der Hauptachse H in die Axialbewegung versetzt werden kann. Die Reinigungsvorrichtung weist eine Steuerung zum Ansteuern des Vortriebs auf. Die Steuerung ist eingerichtet, zu ermitteln, ob der Schlauch eine Endposition erreicht hat und die Axialbewegung zu beenden, wenn der Schlauch die Endposition erreicht.

Die Reinigungsvorrichtung weist bevorzugt eine mit der Steuerung verbundene Überwachungseinrichtung auf, die eingerichtet ist, die Einschubtiefe E des Schlauchs in das Rohr zu erfassen. Die Steuerung ist ferner ausgebildet, die erfasste Einschubtiefe mit einem Sollwert zu vergleichen und auf diese Weise zu ermitteln, ob der Schlauch eine Endposition erreicht hat. Zusätzlich oder alternativ weist die Reinigungsvorrichtung zumindest eine mit der Steuerung verbundene Endschaltereinheit auf, die derart ausgebildet ist, dass mittels ihr das Erreichen einer Endposition des Schlauchs erfasst werden kann. Weist die Reinigungsvorrichtung eine Überwachungseinrichtung und eine Endschaltereinheit auf, so wird das Erreichen der Endposition redundant ermittelt.

Vor der Reinigung des Rohrs können demnach eine oder mehrere Endpositionen des Schlauchs festgelegt werden, wobei die Bewegung des Schlauchs automatisch beendet wird, wenn er eine der Endpositionen erreicht. Dadurch ist sichergestellt, dass der Schlauch von dem Vortrieb nicht jenseits der Endpositionen bewegt wird. Der Schlauch bzw. dessen Düse gelangt also nicht in Bereiche, in denen der Flüssigkeitsstrahl zu Beschädigungen oder Verletzungen führen kann. Insbesondere kann verhindert werden, dass die Düse an einem oder beiden Enden aus dem Rohr herausbewegt wird.

Die erfindungsgemäßen Vorteile stellen sich sowohl im vollautomatischen Betrieb wie auch im teilautomatischen Betrieb ein. Im vollautomatischen Betrieb steuert die Steuerung den Vortrieb nach einem festgelegten Plan. Im teilautomatischen Betrieb betätigt das Bedienpersonal manuell Taster zum Vor- und Zurückbewegen des Schlauchs, was zu einer entsprechenden Ansteuerung des Vortriebs durch die Steuerung führt. Wird der Schlauch nun ungewollt oder aufgrund eines Fehlers bis hin zu der Endposition bewegt, so kommt es automatisch zu einer Deaktivierung des Vortriebs. Auf diese Weise werden Beschädigungen und Verletzungen vermieden.

Ein Schlauch unterscheidet sich von einer Reinigungslanze in erster Linie durch eine Elastizität, die es erlaubt, auch nicht-gerade Rohre zu reinigen. Eine Reinigungslanze ist starr. Mit einer Reinigungslanze können nur gerade Rohre gereinigt werden. Bei dem Schlauch handelt es sich bevorzugt um einen HD-Schlauch. Der Schlauch ist bevorzugt zumindest teilweise aus einem Kunststoff, insbesondere einem Elastomer gefertigt. Der Schlauch kann eine Verstärkungseinlage, insbesondere eine Drahteinlage aufweisen. Besonders vorteilhaft ist es, wenn der Schlauch zumindest teilweise aus Kautschuk gefertigt ist.

Der Schlauch ist bevorzugt mit einer Quelle für Reinigungsmedium verbunden, insbesondere einer Quelle, die Wasser unter hohem Druck von bis zu 3000 bar bereitstellt.

An einem vorderen Ende des Schlauchs ist bevorzugt eine Düse mit einem oder mehreren Austrittslöchern für Reinigungsmedium vorgesehen.

Die Endposition, bezüglich der ermittelt wird, ob der Schlauch sie erreicht hat, kann eine erste Endposition, in welcher der Schlauch zumindest teilweise in das Rohr reicht, oder eine zweite Endposition, in welcher sich der Schlauch vollständig außerhalb des Rohrs befindet, sein. Die erste Endposition ist in der Regel eine Position, in welcher sich der Schlauch durch das gesamte Rohr, also bis hin zu einem hinteren Ende des Rohrs, erstreckt. Die Endpositionen können aber auch derart gewählt werden, dass die Düse in beiden Fällen im Rohr angeordnet ist und sich in der ersten Endposition an dem hinteren Ende und in der zweiten Endposition an einem vorderen Ende des Rohrs befindet. In diesem Fall wird vollständig vermieden, dass außerhalb des Rohrs Flüssigkeit unter hohem Druck aus der Düse strömt.

Bevorzugt wird ermittelt, ob der Schlauch eine Endposition erreicht hat, indem ein Anschlagen des Schlauchs an einem Endschalter erfasst wird. Das Anschlagen des Schlauchs ist ein einzelnes Ereignis und seine Erfassung zuverlässiger als beispielsweise eine Ermittlung der Endposition über die Einschubtiefe E. Der Endschalter ist bevorzugt Teil der Endschaltereinheit der Reinigungsvorrichtung.

Jede Endschaltereinheit der Reinigungsvorrichtung weist bevorzugt ein auf dem Schlauch montiertes Anschlagselement und einen an der Vortriebseinheit montierten Endschalter auf, wobei die Endschaltereinheit derart ausgestaltet ist, dass sie ein Endschaltersignal an die Steuerung übermittelt, wenn das Anschlagselement an dem Endschalter anschlägt. Die Steuerung kann sodann den Vortrieb deaktivieren. Die Position des auf dem Schlauch montierten Anschlagselements lässt sich leicht anpassen, wodurch die Endposition des Schlauchs festgelegt wird. Das Anschlagselement besteht bevorzugt aus zwei oder mehr Teilen, die einen Durchbruch definieren, um den Schlauch gelegt und so miteinander verbunden werden können, dass eine reibschlüssige Verbindung zwischen Schlauch und Anschlagselement besteht.

Der Endschalter weist bevorzugt zumindest eine in axialer Richtung vorgespannte Hohlwelle auf, wobei der Schlauch durch die Hohlwelle verläuft. Der Endschalter kann zusätzlich ein gabelförmiges Anschlagsteil aufweisen. Das gabelförmige Anschlagsteil weist insbesondere einen Durchbruch auf, der größer als der Querschnitt des Schlauchs aber kleiner als der Querschnitt einer auf dem Schlauch angebrachten Düse und/oder einer Verpressung von Düse und Schlauch ist. Auf diese Weise bleibt die Düse und/oder die Verpressung gewissermaßen an dem gabelförmigen Anschlagsteil hängen und löst auf diese Weise den Endschalter aus.

Die Vorspannung der Hohlwelle erfolgt bevorzugt durch eine Druckfeder. Auf diese Weise wird das Anschlagen des Anschlagselements an dem Endschalter abgedämpft. Dadurch wird die Wahrscheinlichkeit verringert, dass sich das Anschlagselement von dem Schlauch löst.

Der Endschalter weist bevorzugt einen mit der Steuerung verbundenen Sensor auf, wobei der Sensor derart ausgestaltet ist, dass er eine Bewegung der Hohlwelle entgegen der Vorspannung erfasst. Trifft das Anschlagselement auf die Hohlwelle, so wird die Hohlwelle entgegen ihrer Vorspannung bewegt, was von dem Sensor erfasst wird. Der Sensor übermittelt daraufhin das Endschaltersignal an die Steuerung, woraufhin die Steuerung den Vortrieb deaktiviert.

Der Sensor ist bevorzugt ein induktiv messender Sensor. Bei bestimmungsgemäßem Gebrauch können der Schlauch und andere Bauteile der Reinigungsvorrichtung verunreinigt werden. Induktiv messende Sensoren sind gegen solche Verunreinigungen unempfindlich.

Die Hohlwelle weist bevorzugt eine Vertiefung auf, auf die der Sensor gerichtet ist. Die Vertiefung verläuft bevorzugt senkrecht zu der Hauptachse H. Bei einer Bewegung der Hohlwelle wird die Vertiefung von dem Sensor wegbewegt, wodurch sich das Messsignal des Sensors ändert. Diese Änderung wird als Endschaltersignal der Steuerung übermittelt.

Besonders bevorzugt sind zwei Endschaltereinheiten mit jeweils einer in axialer Richtung vorgespannten Hohlwelle, einem Anschlagselement und einem Sensor vorgesehen, wobei die Hohlwellen in entgegengesetzter Richtung vorgespannt sind. Auf diese Weise werden zwei Endpositionen, eine Anfang- und eine Endposition für die Bewegung des Schlauchs festgelegt.

Während der Axialbewegung wird kontinuierlich ermittelt, in welchem Abstand A sich der Schlauch von einem der Endposition, in deren Richtung sich der Schlauch bewegt, zugeordneten Sollwert befindet und eine Vortriebsgeschwindigkeit der Axialbewegung in Abhängigkeit von dem ermittelten Abstand eingestellt. Der Abstand A wird aus der erfassten Einschubtiefe E und dem der Endposition zugeordneten Sollwert ermittelt. Die Bewegungsrichtung des Schlauchs ist von der Reinigungsvorrichtung mittels des Vortriebs vorgegeben. Der Abstand A wird vorteilhafterweise als Differenz aus dem Sollwert der Endposition, in deren Richtung sich der Schlauch bewegt, und der aktuell erfassten Einschubtiefe E berechnet. Beträgt der Abstand A ≤ 0, so wird die Axialbewegung vorteilhafterweise beendet, also die Vortriebsgeschwindigkeit auf Null gesetzt. Der Sollwert der Endposition kann seinerseits aus der Länge des zu reinigenden Rohres in Verbindung mit einer Startposition, in der die Düse in das Rohr eintritt, gegebenenfalls abzüglich einer Sicherheitslänge berechnet und in die Steuerung oder Überwachungseinrichtung einprogrammiert werden.

Wird sowohl eine Ermittlung des Abstands A und eine davon abhängige Steuerung der Axialbewegung als auch eine Ermittlung des Anschlagens des Schlauches vorgesehen, kann das Anfahren der Endposition redundant überwacht werden.

Bevorzugt wird die Vortriebsgeschwindigkeit bei einem Abstand von A > 50 cm auf einen konstanten ersten Wert W1 und bei einem Abstand von A ≤ 50 cm auf einen konstanten zweiten Wert W2 < W1 festgelegt. Der Schlauch wird also in der Nähe der Endpositionen langsamer bewegt als in mittleren Bereichen des Rohrs. Dadurch wird die Wucht des Anschlags des Schlauchs an dem Endschalter reduziert. Auf diese Weise wird insbesondere vermieden, dass sich das Anschlagselement beim Anschlagen an dem Endschalter von dem Schlauch löst. Zusätzlich entstehen im Moment des Anschlags aufgrund der geringeren Geschwindigkeit weniger Schlupf zwischen Vortrieb und Schlauch sowie weniger Abrieb am Schlauch, der durch Reibung zwischen dem Vortrieb und dem Schlauch hervorgerufen wird.

Alternativ kann der zweite Wert W2 in Abhängigkeit des Abstands A gewählt werden, wobei W2 mit abnehmendem Abstand A sinkt. Auf diese Weise wird die Axialbewegung gleichmäßig abgesenkt. Der zweite Wert W2 sollte aber nicht unter ein bestimmtes Maß fallen, da bei sehr geringen Axialbewegungen aufgrund der längeren Einwirkung des Flüssigkeitsstrahls das Rohr beschädigt werden kann. Besonders bevorzugt ist daher für den zweiten Wert W2 eine Untergrenze von 0,5 • W1 vorgesehen.

Die Vortriebsgeschwindigkeit beträgt unabhängig davon bevorzugt zwischen 1 mm/s und 500 mm/s. Die Werte W1 und W2 liegen bevorzugt in diesem Bereich.

Vorzugsweise wird für den Fall, dass ein Anschlagen des Schlauchs an einem Endschalter erfasst wird, ermittelt, ob sich die ermittelte Einschubtiefe E in einem vorgegebenen Toleranzbereich um einen der Endposition zugeordneten Sollwert befindet. Zudem wird bevorzugt zumindest eine der folgenden Aktionen ausgeführt, wenn die Einschubtiefe E außerhalb des Toleranzbereichs liegt:
- der Sollwert wird in Abhängigkeit von der ermittelten Einschubtiefe E neu festgelegt;
- in einer Datenbank wird ein Eintrag hinterlegt, aus dem hervorgeht, dass die Einschubtiefe E außerhalb des Bereichs lag;
- ein wahrnehmbares Signal, insbesondere ein akustisches Signal oder ein Lichtsignal, wird ausgegeben;
- die Reinigung wird abgebrochen.

Im Idealfall beträgt die ermittelte Einschubtiefe E genau den festgelegten Sollwert. In diesem Fall ist keine weitere Aktion notwendig, wobei auch in einem solchen Fall ein entsprechender Eintrag in der Datenbank hinterlegt werden kann. Die Datenbank ist Teil der Steuerung. Tatsächlich kann es aber vorkommen, dass die ermittelte Einschubtiefe E und der Sollwert voneinander abweichen. Ein Grund kann ein Verrutschen des Anschlagselements auf dem Schlauch sein. Die Einschubtiefe E des Schlauchs würde dann korrekt ermittelt werden, die Deaktivierung des Vortriebs hingegen erfolgt zu einem falschen Zeitpunkt. Ein anderer Grund für eine Abweichung kann Schlupf zwischen Vortrieb und Schlauch sein, der zu einer fehlerhaften Ermittlung der Einschubtiefe E führt. In jedem Fall ist es vorteilhaft, das Bedienpersonal der Reinigungsvorrichtung auf Abweichungen zwischen Einschubtiefe E und Sollwert hinzuweisen, damit das Bedienpersonal geeignete Maßnahmen treffen kann, um die Funktionstüchtigkeit der Reinigungsvorrichtung zu überprüfen und ggf. wieder herzustellen.

Die Art der Aktion kann davon abhängig gemacht werden, wie groß die Abweichung ist. So kann beispielsweise bei einer relativ kleinen Abweichung nur ein Eintrag in einer Datenbank vorgenommen werden, aus dem dies hervorgeht. Bei einer größeren Abweichung kann ein Signal ausgegeben werden und bei einer noch größeren Abweichung kann die Reinigung abgebrochen werden. Auf diese Weise wird das Bedienpersonal frühzeitig auf mögliche Probleme aufmerksam gemacht ohne die Funktionalität der Reinigungsvorrichtung zu früh einzuschränken.

Der Vortrieb umfasst bevorzugt eine oder mehrere Rollen, die reibschlüssig mit dem Schlauch verbunden sind. Bei einer formschlüssigen Verbindung wäre ein spezieller Schlauch erforderlich, was die Reinigungsvorrichtung in der Herstellung teurer machen würde. Durch die reibschlüssige Verbindung wird das vermieden. Die Rollen sind bevorzugt jeweils in der Vortriebseinheit drehbar gelagert, insbesondere um eine Drehachse, die windschief zu der Hauptachse H und in einer Ebene, die senkrecht zu der Hauptachse H angeordnet ist, verläuft.

Besonders bevorzugt sind mehrere Rollen vorgesehen, die jeweils um eine Drehachse drehbar sind, wobei die Drehachsen parallel zueinander verlaufen. Als besonders vorteilhaft wird es angesehen, wenn die Rollen bezüglich des Schlauchs gegenüberliegend angeordnet sind. Die Rollen werden dann in entgegengesetzten Richtungen an den Schlauch gepresst. Dadurch wird der Schlauch zwischen den Rollen eingeklemmt, wodurch die Reibhaftung vergrößert und der Schlupf verringert wird. Hierzu ist bevorzugt zumindest eine der beiden Rollen an einem Exzenterelement angeordnet. Durch das Exzenterelement können die Position dieser Rolle und dadurch der Abstand zwischen den Rollen verändert werden. Auf diese Weise kann der Anpressdruck eingestellt und bei Bedarf können die Rollen an Schläuche mit unterschiedlichen Durchmessern angepasst werden.

Der Vortrieb ist bevorzugt automatisiert oder teilautomatisiert. Vorteilhafterweise umfasst der Vortrieb hierzu einen Servomotor, der eine oder mehrere der Rollen antreibt. Bevorzugt sind die Rollen derart miteinander gekoppelt, dass nur eine Rolle von dem Servomotor angetrieben werden muss und dass alle weiteren Rollen über die angetriebene Rolle angetrieben werden. Ein Servomotor ermöglicht eine präzise Axialbewegung des Schlauchs. Besonders bevorzugt wird die eine Rolle angetrieben und die andere Rolle weist das Exzenterelement auf.

Die Überwachungseinrichtung der Einschubtiefe E ist bevorzugt in den Servomotor zumindest teilweise integriert. Die Einschubtiefe E wird besonders bevorzugt mittels einer in den Servomotor integrierten Drehwinkelmesseinheit erfasst. Die Drehwinkelmesseinheit bildet dann die Überwachungseinrichtung. Auf diese Weise bedarf es keinerlei zusätzlicher Messeinrichtungen zum Erfassen der Einschubtiefe E.

Alternativ oder zusätzlich kann die Überwachungseinrichtung einen Sensor umfassen, der zum Erfassen von Markierungen auf dem Schlauch ausgebildet ist. Die Markierungen sind bevorzugt über den gesamten Schlauch und in gleichen Abständen voneinander angebracht. Durch die Erfassung der Markierungen während der Axialbewegung kann die Einschubtiefe E ermittelt werden.

Die Reinigungsvorrichtung weist bevorzugt eine Schlupfüberwachung zum Erfassen von Schlupf zwischen Schlauch und Vortrieb auf, insbesondere zwischen den Rollen und dem Schlauch. Dieser Schlupf verfälscht die Erfassung der Einschubtiefe E mittels des Servomotors. Eine Schlupfüberwachung ermittelt das Ausmaß des Schlupfes, woraufhin der als Einschubtiefe E erfasste Wert korrigiert werden kann. Die Schlupfüberwachung kann beispielsweise dadurch realisiert werden, dass sowohl eine Messung des Drehwinkels des Servomotors als auch eine Erfassung von Markierungen auf dem Schlauch erfolgt.

Der Schlauch steht im Betrieb unter hohem Druck. Infolgedessen und aufgrund der Axialbewegung des Schlauchs bewegen sich auch solche Abschnitte des Schlauchs, die sich nicht in dem zu reinigenden Rohr befinden. Aus Arbeitsschutzgründen weist die Vortriebseinheit vorteilhafterweise eine Schlauchführung auf, die den Schlauch zumindest abschnittsweise führen kann. Die Schlauchführung erleichtert auch das Ausrichten des Schlauchs zu dem zu reinigenden Rohr. Damit der Vortrieb dennoch reibschlüssig mit dem Schlauch in Kontakt stehen kann, ist bevorzugt vorgesehen, dass die Schlauchführung im Bereich des Vortriebs unterbrochen ist. Auf diese Weise kann der Vortrieb reibschlüssig mit dem Schlauch in Kontakt stehen, während der Schlauch vor und hinter dem Vortrieb geführt wird.

Offenbart wird ferner eine Kombination aus einer Reinigungsvorrichtung gemäß der obigen Beschreibung und einem zu reinigenden Rohr, welches sich entlang der Hauptachse H erstreckt. Das Rohr ist insbesondere an beiden Enden offen.

Das erfindungsgemäße Verfahren wird bevorzugt unter Verwendung der erfindungsgemäßen Reinigungsvorrichtung durchgeführt.

Die Erfindung ist in den Zeichnungen beispielhaft dargestellt. Es zeigt:
- Figur 1: eine perspektivische Ansicht einer ersten Ausführungsform der erfindungsgemäßen Vorrichtung
- Figur 2: eine Draufsicht auf die Vorrichtung gemäß Figur 1
- Figur 3: einen Vertikalschnitt in Längsrichtung durch die Vorrichtung gemäß Figur 1
- Figur 4: eine zweite Ausführungsform der erfindungsgemäßen Vorrichtung in einer Draufsicht

Die in den Figuren 1 bis 3 dargestellte Reinigungsvorrichtung 1 umfasst ein Gestell 3 mit einer Basis 5, einer Stütze 7 und einer Halterung 9 (siehe Figur 1). Die Stütze 7 und die Halterung 9 sind entlang einer Hauptachse H auf der Basis 5 angeordnet, wobei die Halterung 9 in einem vorderen Bereich 11 der Basis 5 und die Stütze 7 in einem hinteren Bereich 13 der Basis 5 angeordnet ist. Bei bestimmungsgemäßem Gebrauch ist der vordere Bereich 11 dem zu reinigenden Rohr 12 zugewandt und der hintere Bereich 13 von dem Rohr 12 abgewandt (siehe Figur 2). Die Reinigungsvorrichtung 1 umfasst ferner eine nicht dargestellte Steuerung.

In der Stütze 7 ist eine Kunststoffbuchse 15 angeordnet. Die Halterung 9 umfasst einen Kunststoffblock 17. Die Reinigungsvorrichtung 1 umfasst ferner eine Vortriebseinheit 21, die in der Kunststoffbuchse 15 und dem Kunststoffblock 17 gelagert und dadurch um die Hauptachse H drehbar in dem Gestell 3 gelagert ist.

Die Vortriebseinheit 21 umfasst ein zentrales Gehäuse 23 mit zwei koaxialen Durchbrüchen 25, 27 entlang der Hauptachse H (siehe Figur 3). Auf der Außenseite 29 des Gehäuses 23 und hinter dem ersten Durchbruch 25 ist ein erster Führungsblock 31 angeordnet, der mit dem Gehäuse 23 fest verbunden ist. Der erste Führungsblock 31 weist eine zu dem ersten Durchbruch 25 koaxiale erste Führungsbohrung 35 auf. In der ersten Führungsbohrung 35 ist eine erste Hohlwelle 37 angeordnet. Die erste Hohlwelle 37 wird in einer ersten Buchse 38 geführt, sodass sie relativ zu dem ersten Führungsblock 31 axial verschiebbar ist. Zwischen der ersten Hohlwelle 37 und der Außenseite 29 des Gehäuses 23 ist eine erste Druckfeder 39 angeordnet. Die erste Hohlwelle 37 ist um die Hauptachse H drehbar in der Kunststoffbuchse 15 gelagert.

Die erste Hohlwelle 37 weist eine entlang der Hauptachse H verlaufende, teilweise konische Bohrung 43 auf, die in eine zylindrische Bohrung der Hohlwelle 37 übergeht und deren größter Innendurchmesser an einem Ende 45 vorgesehen ist. Die konische Bohrung 43 erleichtert dadurch das Einführen eines Schlauchs 47 in die erste Hohlwelle 37. Durch die konische Bohrung 43 ist die erste Hohlwelle 37 also gefast, wodurch eine Beschädigung des Schlauches vermieden wird.

Die erste Hohlwelle 37 bildet gemeinsam mit der ersten Druckfeder 39 einen ersten Endschalter für eine erste Endschaltereinheit der Reinigungsvorrichtung 1.

In dem ersten Führungsblock 31 ist eine senkrecht zu der ersten Führungsbohrung 35 angeordnete erste Sensorbohrung 51 vorgesehen, in welcher ein erster Sensor 53 der ersten Endschaltereinheit angeordnet ist. Die erste Hohlwelle 37 weist eine erste Vertiefung 55 auf, die mit dem ersten Sensor 53 zusammenwirkt. In der dargestellten Position ist die erste Druckfeder 39 unbelastet und der erste Sensor 53 auf die erste Vertiefung 55 gerichtet. Der erste Sensor 53 ist mit der Steuerung der Reinigungsvorrichtung 1 verbunden, wodurch die Steuerung ermitteln kann, in welcher Position sich die erste Hohlwelle 37 befindet.

Auf der Außenseite 29 des Gehäuses 23 und vor dem zweiten Durchbruch 27 ist ein zweiter Führungsblock 61 angeordnet, der einerseits mit dem Gehäuse 23 und andererseits mit einem Zwischenstück 67 fest verbunden ist. Der zweite Führungsblock 61 weist eine zweite Führungsbohrung 63 auf, die koaxial zu dem zweiten Durchbruch 27 verläuft. In der zweiten Führungsbohrung 63 ist eine zweite Buchse 69 angeordnet, in der eine zweite Hohlwelle 65 eines zweiten Endschalters relativ zu dem zweiten Führungsblock 61 axial verschiebbar angeordnet ist. In axialer Richtung ist zwischen der zweiten Hohlwelle 65 und der Außenseite 29 des Gehäuses 23 eine zweite Druckfeder 70 des zweiten Endschalters angeordnet. Der zweite Endschalter ist Teil einer zweiten Endschaltereinheit der Reinigungsvorrichtung 1.

In dem zweiten Führungsblock 61 ist eine senkrecht zu der zweiten Führungsbohrung 63 angeordnete zweite Sensorbohrung 57 vorgesehen, in welcher ein zweiter Sensor 58 angeordnet ist. Die zweite Hohlwelle 65 weist eine zweite Vertiefung 59 auf. Der zweite Sensor 58 ist in der dargestellten Position der zweiten Hohlwelle 65 auf die zweite Vertiefung 59 gerichtet, die zweite Druckfeder 70 ist entspannt.

Die Vertiefungen 55, 59 befinden sich auf den Außenseiten der ersten und zweiten Hohlwelle 37, 65. Somit stehen sie nicht in direktem Kontakt mit dem Raum, in welchem sich der Schlauch befindet. Die Gefahr, dass die Vertiefungen 55, 59 verschmutzen, ist dadurch verringert. Bei anderen Ausführungsformen kann in den Vertiefungen 55, 59 jeweils eine durchgehende Bohrung mit geringem Durchmesser vorgesehen sein. Dadurch kann beispielsweise Wasser, das sich in den Vertiefungen 55, 59 sammelt, ablaufen.

Eine entlang der Hauptachse H verlaufende dritte Hohlwelle 71 ist mit dem Zwischenstück 67 drehfest verbunden und ragt auf der dem zweiten Führungsblock 61 abgewandten Seite des Zwischenstücks 67 aus dem Zwischenstück 67 heraus.

Die dritte Hohlwelle 71 verläuft außerhalb des Zwischenstücks 67 durch eine Bohrung 73 des Kunststoffblocks 17 hindurch und ragt mit einem Ende 74 auf der dem Zwischenstück 67 abgewandten Seite des Kunststoffblocks 17 aus der Bohrung 73 heraus.

Im Innern 81 des Gehäuses 23 sind zwei Führungshülsen 83, 85 für den Schlauch 47 angeordnet (siehe Figur 3). Die erste Führungshülse 83 ist an der Innenseite 87 des Gehäuses 23 derart benachbart zu dem ersten Durchbruch 25 angeordnet, dass ihre Bohrung in den ersten Durchbruch 25 übergeht. Die zweite Führungshülse 85 ist an der Innenseite derart benachbart zu dem zweiten Durchbruch 27 angeordnet, dass ihre Bohrung in den zweiten Durchbruch 27 übergeht. Beide Führungshülsen 83, 85 verlaufen koaxial zu der Hauptachse H.

Um den Schlauch 47 in eine Axialbewegung zu versetzen weist die Vortriebseinheit 21 im Innern 81 des Gehäuses 23 eine Antriebsrolle 91 und eine Andrückrolle 93 auf. Die Rollen 91, 93 sind jeweils um eine windschief zu der Hauptachse H verlaufenden Drehachse X, Y drehbar, wobei die Drehachsen X, Y jeweils in einer Ebene verlaufen, die senkrecht zu der Hauptachse H liegt. Beide Rollen 91, 93 weisen jeweils eine am jeweiligen Außenumfang verlaufende Umfangsnut 95, 97 auf, in denen der Schlauch 47 bei bestimmungsgemäßem Gebrauch aufgenommen wird. Die Rollen 91, 93 sind im Bereich der Nuten 95, 97 gummiert und bewegen den Schlauch 47 mittels Reibschluss. Der Abstand zwischen den Drehachsen X, Y ist mittels eines Exzenterelements (nicht dargestellt) der Andrückrolle 93 einstellbar, sodass der Anpressdruck eingestellt und/oder Schläuche mit verschiedenen Durchmessern durch die Vortriebseinheit 21 bewegt werden können.

Die Rollen 91, 93 sind Teil eines Vortriebs 94 der Vortriebseinheit 21. Der Vortrieb 94 umfasst ferner einen Servomotor 99, der die Antriebsrolle 91 direkt antreibt. Die Rollen 91, 93 sind über Zahnräder 100 (nur ein Zahnrad ist dargestellt) miteinander gekoppelt, sodass auch die Andrückrolle 93 angetrieben ist. Der Servomotor 99 ist mit der Steuerung der Reinigungsvorrichtung 1 verbunden und kann von der Steuerung aktiviert und deaktiviert werden. In den Servomotor 99 ist eine Überwachungseinrichtung zum Erfassen einer Einschubtiefe E des Schlauchs 47 integriert. Die Überwachungseinrichtung erfasst den Drehwinkel des Servomotors 99.

Die Hohlwellen 37, 65, 71, das Gehäuse 23 und die Führungshülsen 83, 85 bilden gemeinsam eine Schlauchführung 101 für den Schlauch 47. Der Schlauch 47 verläuft ausgehend von dem Ende 45 nacheinander durch die erste Hohlwelle 37, durch die erste Druckfeder 39, durch den ersten Durchbruch 25, durch die erste Führungshülse 83, durch das Innere 81 des Gehäuses 23, durch die zweite Führungshülse 85, durch den zweiten Durchbruch 27, durch die zweite Druckfeder 70, durch die zweite Hohlwelle 65 und durch die dritte Hohlwelle 71. Am Ende 74 der dritten Hohlwelle 71 tritt der Schlauch 47 ins Freie und wird dort bei bestimmungsgemäßem Gebrauch in ein zu reinigendes Rohr 12 geleitet. Die Reinigungsvorrichtung 1 wird derart positioniert, dass das zu reinigende Rohr 12 entlang der Hauptachse H verläuft (siehe Figur 2).

Zwischen den Führungshülsen 83, 85 ist die Schlauchführung 101 unterbrochen, damit die Rollen 91, 93 Kontakt zu dem Schlauch 47 erhalten und diesen eine Axialbewegung versetzen können. Die Rollen 91, 93 klemmen den Schlauch 47 zwischen ihren Umfangsnuten 95, 97 ein und sind dadurch reibschlüssig mit dem Schlauch 47 verbunden. Eine Drehung der Antriebsrolle 91 führt somit zu einer Axialbewegung des Schlauchs 47 in der Schlauchführung 101 entlang der Hauptachse H. Bei bestimmungsgemäßem Gebrauch wird der Schlauch 47 auf diese Weise mittels des Vortriebs 94 in eine Axialbewegung versetzt.

An der Spitze 103 des Schlauchs 47 ist eine Düse (nicht dargestellt) befestigt. Die Düse weist einen gegenüber dem Schlauch 47 größeren Querschnitt auf. Die an der Spitze des Schlauchs 47 angeordnete Düse weist exzentrisch angeordnete Austrittslöcher für Reinigungswasser auf.

Auf dem vor der ersten Hohlwelle 37 liegenden Bereich des Schlauchs 47 kann ein kugelförmiges erstes Anschlagselement 104 befestigt werden. Das erste Anschlagselement 104 ist Teil der ersten Endschaltereinheit. Zur Schaffung einer Redundanz können auch mehrere Anschlagselemente 104 vorgesehen sein. Das Anschlagselement 104 wirkt als Endanschlag für die Axialbewegung des Schlauchs 47. Wird der Schlauch 47 entlang der Hauptachse H in das zu reinigende Rohr 12 hinein bewegt und ist ein solches Anschlagselement 104 an entsprechender Position auf dem Schlauch 47 positioniert, schlägt das Anschlagselement 104 an die erste Hohlwelle 37, wenn der Schlauch 47 an einer ersten Endposition angelangt ist. Die erste Endposition wird durch die Position des ersten Anschlagselements 104 auf dem Schlauch definiert. Das erste Anschlagselement 104 drückt dann die erste Hohlwelle 37 in axialer Richtung gegen die erste Druckfeder 39 in Richtung des Gehäuses 23 (siehe Figur 3). Die erste Druckfeder 39 wird dadurch komprimiert und die erste Vertiefung 55 wird von dem ersten Sensor 53 weg bewegt. Der erste Sensor 53 erfasst diese Bewegung, indem sich sein Signal verändert, da er nunmehr unmittelbar auf die Umfangsfläche der ersten Hohlwelle 37 gerichtet ist. Auf diese Weise wird ermittelt, dass der Schlauch die erste Endposition erreicht hat. Die Steuerung der Reinigungsvorrichtung 1 erhält das veränderte Signal des ersten Sensors 53 als Endschaltersignal und stoppt den Servomotor 99, sodass der Schlauch 47 nicht weiter in das Rohr 12 hinein bewegt wird. Die Axialbewegung des Schlauchs 47 wird auf diese Weise beendet.

Bei der Inbetriebnahme der Reinigungsvorrichtung 1 wird der Schlauch 47 manuell ausgehend von der ersten Hohlwelle 37 durch die Schlauchführung 101 bewegt, bis der Schlauch 47 an dem Ende 74 der dritten Hohlwelle 71 ins Freie tritt. Von dort kann er in das Rohr 12 hinein bewegt werden und dessen Innenseite reinigen.

Wird der Schlauch 47 nach einem Reinigungsvorgang aus dem Rohr 12 bewegt, soll er von dem Vortrieb 94 nur bis zu einem vorbestimmten Punkt zurück bewegt werden. Insbesondere soll verhindert werden, dass der Schlauch 47 vollständig aus der Vortriebseinheit 21 herausfällt. Zu diesem Zweck ist die Schlauchführung 101 im Bereich des Zwischenstücks 67 unterbrochen. Ein gabelförmiges Anschlagsteil 105 des zweiten Endschalters kann in dem Zwischenstück 67 auf den Schlauch 47 gesteckt werden. Anschließend wird das Anschlagsteil 105 von einer Abdeckung des Zwischenstücks 67 gesichert, die verhindert, dass das Anschlagsteil 105 von dem Schlauch 47 rutscht. Das Anschlagsteil 105 weist eine lichte Weite auf, die größer als der Außendurchmesser des Schlauchs 47, aber kleiner als der Außendurchmesser der Düse ist. Beim Zurückfahren des Schlauchs 47 aus dem Rohr 12 schlägt die Düse gegen das Anschlagsteil 105; der Schlauch 47 hat dann seine zweite Endposition erreicht. Die Düse bildet das Anschlagselement der zweiten Endschaltereinheit. Das Anschlagsteil 105 wird von der Düse in axialer Richtung gegen die zweite Hohlwelle 65 gedrückt und bewegt die zweite Hohlwelle 65 gegen die Kraft der zweiten Druckfeder 70 axial in Richtung des Gehäuses 23. Auf diese Weise wird der zweite Sensordurchbruch 57 von dem zweiten Sensor 58 wegbewegt. Der zweite Sensor 58 erfasst diese Bewegung, indem sich sein Signal verändert, da er nun nicht mehr auf die zweite Vertiefung 59, sondern unmittelbar auf die Außenumfangsfläche der zweiten Hohlwelle 65 gerichtet ist. Auf diese Weise wird ermittelt, dass der Schlauch 47 die zweite Endposition erreicht hat. Die Steuerung der Reinigungsvorrichtung 1 erhält das veränderte Signal des zweiten Sensors 53 als Endschaltersignal und stoppt den Servomotor 99, sodass der Schlauch 47 nicht weiter bewegt wird. Der Schlauch 47 befindet sich zu diesem Zeitpunkt vollständig außerhalb des Rohrs 12, wird aber nicht weiter in die Schlauchführung 101 hineinbewegt und kann somit nicht aus der Vortriebseinheit 21 herausfallen.

Bei anderen Ausführungsformen kann ein zweites gabelförmiges Anschlagsteil zwischen Innenseite 87 und zweitem Führungsblock 61 vorgesehen sein. Hierdurch wird eine Redundanz geschaffen. Das zweite gabelförmige Anschlagsteil kann auch nur als Schlauchfänger und nicht als Endschalter ausgebildet sein. Dadurch ist kein zusätzlicher Sensor erforderlich und das zweite gabelförmige Anschlagsteil dient dennoch als zusätzliche Sicherheit, um zu verhindern, dass der Schlauch die Schlauchführung unter Druck stehend verlässt.

Die Steuerung ermittelt aus der Einschubtiefe E des Schlauchs 47 und einem Sollwert kontinuierlich einen Abstand A. Jeder Endposition ist ein Sollwert zugeordnet. Die Drehrichtung der Rollen 91, 93 gibt vor, auf welche Endposition sich der Schlauch 47 zu bewegt. Der Abstand A ist der Abstand, in welchem sich der Schlauch 47 von der Endposition befindet, in deren Richtung er sich bewegt. Die Steuerung kann dann die Vortriebsgeschwindigkeit, also die Drehgeschwindigkeit des Servomotors, in Abhängigkeit von dem Abstand A festlegen.

Die Figur 4 zeigt eine zweite Ausführungsform der erfindungsgemäßen Reinigungsvorrichtung 1. Diese Ausführungsform entspricht in Teilen der ersten Ausführungsform

Der Servomotor 99 ist bei dieser Ausführungsform derart an der Vortriebseinheit 21 angeordnet, dass seine Servomotorachse S senkrecht zu der Drehachse der Antriebsrolle (beides hier nicht sichtbar) verläuft. Konkret ist in diesem Ausführungsbeispiel die Servomotorachse S des Vortriebs parallel zur Hauptachse H ausgerichtet. Das verleiht der Reinigungsvorrichtung eine kompakte Bauform. Der Servomotor 99 umfasst ein Getriebe 113 zum Umlenken des Antriebsmoments von Servomotor 99 auf die Antriebsrolle 91.

Das Gestell der Reinigungsvorrichtung 1 ist bei dieser Ausführungsform in ein eine Rahmenkonstruktion 114 eingebaut. Die Rahmenkonstruktion 114 ist quaderförmig und weist eine Mehrzahl von Rahmenteilen 116 auf. Die Rahmenteile 116 verlaufen entlang der Kanten eines gedachten Quaders.

In dem vorderen Bereich 11 und dem hinteren Bereich 13 ist die Rahmenkonstruktion 114 an ihren Stirnseiten durch jeweils eine Platte verschlossen. In dem vorderen Bereich 11 wird dadurch verhindert, dass Verschmutzungen aus dem Rohr 12 zu den Komponenten der Reinigungsvorrichtung 1 gelangen. An der Rahmenkonstruktion 114 sind an gegenüberliegenden Seiten zwei Tragegriffe 118 angeordnet.

Der Abstand zwischen der Drehachse der Antriebsrolle und der Drehachse X der Andrückrolle 93 ist mittels eines Exzenterelements mit Griff 120 einstellbar. Durch das Exzenterelement 120 wird die Andrückrolle 93 mit ihrer Drehachse X relativ zu der Drehachse der Antriebsrolle bewegt. Auf diese Weise kann der Anpressdruck eingestellt und/oder Schläuche mit verschiedenen Durchmessern durch die Vortriebseinheit 21 bewegt werden.

### Bezugszeichenliste

- 1: Reinigungsvorrichtung
- 3 5: Gestell Basis
- 7: Stütze
- 9: Halterung
- 11: vorderer Bereich
- 12: Rohr
- 13: hinterer Bereich
- 15: Kunststoffbuchse
- 17: Kunststoffblock
- 21: Vortriebseinheit
- 23: Gehäuse
- 25: erster Durchbruch
- 27: zweiter Durchbruch
- 29: Außenseite
- 31: erster Führungsblock
- 35: erste Führungsbohrung
- 37: erste Hohlwelle
- 38: erste Buchse
- 39: erste Druckfeder
- 43: Bohrung
- 45: Ende
- 47: Schlauch
- 51: erste Sensorbohrung
- 53: erster Sensor
- 55: erste Vertiefung
- 57: zweite Sensorbohrung
- 58: zweiter Sensor
- 59: zweite Vertiefung
- 61: zweiter Führungsblock
- 63: zweite Führungsbohrung
- 65: zweite Hohlwelle
- 67: Zwischenstück
- 69: zweite Buchse
- 70: zweite Druckfeder
- 71: dritte Hohlwelle
- 73: Bohrung
- 74: Ende
- 81: Inneres
- 83: erste Führungshülse
- 85: zweite Führungshülse
- 87: Innenseite
- 91: Antriebsrolle
- 93: Andrückrolle
- 94: Vortrieb
- 95: Umfangsnut
- 97: Umfangsnut
- 99: Servomotor
- 100: Zahnrad
- 101: Schlauchführung
- 103: Spitze
- 104: Anschlagselement
- 105: Anschlagsteil

- 113: Getriebe
- 114: Rahmenkonstruktion
- 116: Rahmenteil
- 118: Handgriff
- 120: Exzenterelement mit Griff

- H: Hauptachse
- S: Servomotorachse
- X: Drehachse
- Y: Drehachse

## Patentansprüche

1. Verfahren zur Innenreinigung eines Rohrs (12) mittels einer einen Schlauch (47) aufweisenden Reinigungsvorrichtung (1), wobei der Schlauch (47) innerhalb des Rohrs (12) in eine Axialbewegung entlang einer Hauptachse H versetzt wird und wobei eine Einschubtiefe E des Schlauchs (47) in das Rohr (12) erfasst wird,
wobei ermittelt wird, ob der Schlauch (47) eine Endposition erreicht hat und die Axialbewegung beendet wird, wenn der Schlauch (47) die Endposition erreicht,
wobei während der Axialbewegung kontinuierlich aus der erfassten Einschubtiefe E ermittelt wird, in welchem Abstand A sich der Schlauch (47) von einem der Endposition, in deren Richtung sich der Schlauch (47) bewegt, zugeordneten Sollwert befindet,
**dadurch gekennzeichnet, dass** eine Vortriebsgeschwindigkeit der Axialbewegung in Abhängigkeit von dem ermittelten Abstand A eingestellt wird.

2. Verfahren zur Innenreinigung eines Rohrs (12) nach Anspruch 1, **dadurch gekennzeichnet, dass** die Endposition eine erste Endposition, in welcher der Schlauch (47) zumindest teilweise in das Rohr (12) reicht, oder eine zweite Endposition, in welcher sich der Schlauch (47) vollständig außerhalb des Rohrs (12) befindet, ist.

3. Verfahren zur Innenreinigung eines Rohrs (12) nach Anspruch 1 oder 2, **dadurch gekennzeichnet, dass** ermittelt wird, ob der Schlauch (47) eine Endposition erreicht hat, indem ein Anschlagen des Schlauchs (47) an einem Endschalter erfasst wird.

4. Verfahren zur Innenreinigung eines Rohrs (12) nach einem der Ansprüche 1 - 3, **dadurch gekennzeichnet, dass** die Vortriebsgeschwindigkeit bei einem Abstand von A > 50 cm auf einen konstanten ersten Wert W1 und bei einem Abstand von A ≤ 50 cm auf einen konstanten zweiten Wert W2 < W1 festgelegt wird.

5. Verfahren zur Innenreinigung eines Rohrs (12) nach Anspruch 4, **dadurch gekennzeichnet, dass** der zweite Wert W2 in Abhängigkeit des Abstands A gewählt wird und mit abnehmendem Abstand A sinkt.

6. Verfahren zur Innenreinigung eines Rohrs (12) nach Anspruch 5, **dadurch gekennzeichnet, dass** für den zweiten Wert W2 eine Untergrenze von 0,5 • W1 vorgesehen ist.

7. Verfahren zur Innenreinigung eines Rohrs (12) nach einem der Ansprüche 1 - 6, **dadurch gekennzeichnet, dass** die Vortriebsgeschwindigkeit zwischen 1 mm/s und 500 mm/s beträgt.

8. Verfahren zur Innenreinigung eines Rohrs (12) nach einem der Ansprüche 3 - 7, **dadurch gekennzeichnet, dass** für den Fall, dass ein Anschlagen des Schlauchs (47) an einem Endschalter erfasst wird, ermittelt wird, ob sich die erfasste Einschubtiefe E in einem vorgegebenen Toleranzbereich um einen der Endposition zugeordneten Sollwert befindet, und zumindest eine der folgenden Aktionen ausgeführt wird, wenn die Einschubtiefe E außerhalb des Toleranzbereichs liegt:
- der Sollwert wird in Abhängigkeit von der ermittelten Einschubtiefe E neu festgelegt;
- in einer Datenbank wird ein Eintrag hinterlegt, aus dem hervorgeht, dass die Einschubtiefe E außerhalb des Toleranzbereichs lag;
- ein wahrnehmbares Signal, insbesondere ein akustisches Signal oder ein Lichtsignal, wird ausgegeben;
- die Reinigung wird abgebrochen.

9. Reinigungsvorrichtung (1) zum Durchführen eines Verfahrens nach einem der Ansprüche 1 bis 8, mit einem Schlauch (47) und einer Vortriebseinheit (21) zum Bewegen des Schlauchs (47) entlang einer Hauptachse H der Vortriebseinheit (21),
wobei die Vortriebseinheit (21) einen Vortrieb (94) aufweist, der reibschlüssig mit dem Schlauch (47) verbunden ist und mittels dem der Schlauch (47) entlang der Hauptachse H in eine Axialbewegung versetzt werden kann,
wobei die Reinigungsvorrichtung (1) eine Steuerung zum Ansteuern des Vortriebs (94) aufweist,
wobei die Steuerung eingerichtet ist, zu ermitteln, ob der Schlauch (47) eine Endposition erreicht hat und die Axialbewegung zu beenden, wenn der Schlauch (47) die Endposition erreicht.

10. Reinigungsvorrichtung (1) nach Anspruch 9, **dadurch gekennzeichnet, dass** die Reinigungsvorrichtung (1) eine mit der Steuerung verbundene Überwachungseinrichtung aufweist, die eingerichtet ist, die Einschubtiefe E des Schlauchs (47) in das Rohr (12) zu erfassen, und/oder dass die Reinigungsvorrichtung (1) zumindest eine mit der Steuerung verbundene Endschaltereinheit aufweist, die derart ausgebildet ist, dass mittels ihr das Erreichen einer Endposition des Schlauchs (47) erfasst werden kann wobei jede Endschaltereinheit ein auf dem Schlauch (47) montiertes Anschlagselement (104) und einen an der Vortriebseinheit (21) montierten Endschalter aufweist, wobei die Endschaltereinheit derart ausgestaltet ist, dass sie ein Endschaltersignal an die Steuerung übermittelt, wenn das Anschlagselement (104) an dem Endschalter anschlägt , wobei der Endschalter zumindest eine in axialer Richtung vorgespannte Hohlwelle (37, 65) aufweist, wobei der Schlauch (47) durch die Hohlwelle (37, 65) verläuft, und wobei der Endschalter einen mit der Steuerung verbundenen Sensor (53, 58) aufweist, wobei der Sensor (53, 58) derart ausgestaltet ist, dass er eine Bewegung der Hohlwelle (37, 65) entgegen der Vorspannung erfasst.

11. Reinigungsvorrichtung (1) nach Anspruch 10, **dadurch gekennzeichnet, dass** der Sensor (53, 58) ein induktiv messender Sensor ist.

12. Reinigungsvorrichtung (1) nach Anspruch 10 oder 11, **dadurch gekennzeichnet, dass** die Hohlwelle (37, 65) eine Vertiefung (55, 59) aufweist, auf die der Sensor (53, 58) gerichtet ist.

13. Reinigungsvorrichtung (1) nach einem der Ansprüche 10 bis 12, **dadurch gekennzeichnet, dass** der Vortrieb (94) einen Servomotor (99) aufweist, in den die Überwachungseinrichtung zumindest teilweise integriert ist.

14. Reinigungsvorrichtung (1) nach einem der Ansprüche 9 bis 13, **gekennzeichnet durch** eine Schlupfüberwachung zum Erfassen von Schlupf zwischen Schlauch (47) und Vortrieb (94).

## Claims

1. A method for cleaning the interior of a pipe (12) using a cleaning device (1) which has a tube (47), wherein the tube (47) is moved within the pipe (12) in an axial direction along a main axis H, and wherein an insertion depth E of the tube (47) into the pipe (12) is detected,
wherein it is determined whether the tube (47) has reached an end position, and the axial movement is terminated when the tube (47) reaches the end position,
wherein during the axial movement, the detected insertion depth E is used in order to continuously determine the distance A of the tube (47) from a target value associated with the end position in whose direction the tube (47) moves,
**characterised in that** an advancing speed of the axial movement is set as a function of the determined distance A.

2. The method for cleaning the interior of a pipe (12) according to claim 1, **characterised in that** the end position is a first end position in which the tube (47) at least partially extends into the pipe (12) or a second end position in which the tube (47) is located completely outside the pipe (12).

3. The method for cleaning the interior of a pipe (12) according to claim 1 or 2, **characterised in that** it is determined whether the tube (47) has reached an end position **in that** an abutment of the tube (47) on an end switch is detected.

4. The method for cleaning the interior of a pipe (12) according to one of claims 1 to 3, **characterised in that** the advancing speed is set to a constant first value W1 at a distance of A > 50 cm and to a constant second value W2 < W1 at a distance of A ≤ 50 cm.

5. The method for cleaning the interior of a pipe (12) according to claim 4, **characterised in that** the second value W2 is selected as a function of the distance A and decreases with decreasing distance A.

6. The method for cleaning the interior of a pipe (12) according to claim 5, **characterised in that** a lower limit of 0.5 • W1 is provided for the second value W2.

7. The method for cleaning the interior of a pipe (12) according to any one of claims 1 to 6,
**characterised in that** the advancing speed is between 1 mm/s and 500 mm/s.

8. A method for cleaning the interior of a pipe (12) according to any one of claims 3 to 7,
**characterised in that,** in the event that an abutment of the tube (47) is detected at an end switch, it is determined whether the detected insertion depth E is within a specified tolerance range around a target value associated with the end position, and at least one of the following actions is performed if the insertion depth E is outside of the tolerance range:
- the target value is redefined as a function of the determined insertion depth E;
- an entry is stored in a database indicating that the insertion depth E was outside the tolerance range;
- a perceptible signal, in particular an acoustic signal or a light signal, is output;
- the cleaning is discontinued.

9. A cleaning device (1) for conducting a method according to one of claims 1 to 8, with a tube (47) and an advancing unit (21) for moving the tube (47) along a main axis H of the advancing unit (21),
wherein the advancing unit (21) has a drive (94) which is frictionally connected to the tube (47) and by means of which the tube (47) can be moved in an axial direction along the main axis (H),
wherein the cleaning device (1) comprises a controller for driving the drive (94),
wherein the controller is configured so as to determine whether the tube (47) has reached an end position and to terminate the axial movement when the tube (47) reaches the end position.

10. The cleaning device (1) according to claim 9,
**characterised in that** the cleaning device (1) comprises a monitoring device connected to the controller and configured so as to detect the insertion depth E of the tube (47) into the pipe (12), and/or **in that** the cleaning device (1) comprises at least one end switch unit connected to the controller and configured so as to detect the reaching of an end position of the tube (47), wherein each end switch unit comprises an abutment element (104) mounted on the tube (47) and an end switch mounted on the advancing unit (21), wherein the end switch unit is configured so as to transmit an end switch signal to the controller when the abutment element (104) abuts the end switch, wherein the end switch comprises at least one hollow shaft (37, 65) biased in the axial direction, wherein the tube (47) extends through the hollow shaft (37, 65), and **in that** the end switch comprises a sensor (53, 58) connected to the controller, wherein the sensor (53, 58) is configured so as to detect a movement of the hollow shaft (37, 65) counter to the bias.

11. The cleaning device (1) according to claim 10,
**characterised in that** the sensor (53, 58) is an inductively measuring sensor.

12. The cleaning device (1) according to claim 10 or 11,
**characterised in that** the hollow shaft (37, 65) comprises a recess (55, 59) at which the sensor (53, 58) is aimed.

13. The cleaning device (1) according to any one of claims 10 to 12,
**characterised in that** the drive (94) comprises a servomotor (99) in which the monitoring device is at least partially integrated.

14. The cleaning device (1) according to any one of claims 9 to 13,
**characterised by** slip monitoring for detecting slip between the tube (47) and the drive (94).

## Revendications

1. Procédé de nettoyage de l'intérieur d'un tube (12) au moyen d'un dispositif de nettoyage (1) comprenant un tuyau flexible (47), le tuyau flexible (47) étant mis en un mouvement axial à l'intérieur du tube (12) le long d'un axe principal H, et une profondeur de pénétration E du tuyau flexible (47) dans le tube (12) étant saisie, étant déterminé si le tuyau flexible (47) a atteint une position finale, et le mouvement axial étant terminé lorsque le tuyau flexible (47) a atteint la position finale,
étant déterminé continuellement pendant le mouvement axial, à partir de la profondeur de pénétration E saisie, à quelle distance A d'une valeur de consigne associée à la position finale vers laquelle le tuyau flexible (47) se déplace, le tuyau flexible (47) se trouve,
**caractérisé en ce qu'**une vitesse d'avancement du mouvement axial est réglée en fonction de la distance A déterminée.

2. Procédé de nettoyage de l'intérieur d'un tube (12) selon la revendication 1,
**caractérisé en ce que** la position finale est une première position finale dans laquelle le tuyau flexible (47) pénètre dans le tube (12) du moins en partie, ou une deuxième position finale dans laquelle le tuyau flexible (47) se trouve complètement à l'extérieur du tube (12).

3. Procédé de nettoyage de l'intérieur d'un tube (12) selon la revendication 1 ou 2,
**caractérisé en ce qu'**il est déterminé si le tuyau flexible (47) a atteint une position finale en constatant que le tuyau flexible (47) a buté sur un interrupteur de fin de course.

4. Procédé de nettoyage de l'intérieur d'un tube (12) selon l'une des revendications 1 à 3,
**caractérisé en ce que** la vitesse d'avancement est fixée à une première valeur constante W1 pour une distance de A > 50 cm et à une deuxième valeur constante W2 < W1pour une distance de A ≤ 50 cm.

5. Procédé de nettoyage de l'intérieur d'un tube (12) selon la revendication 4,
**caractérisé en ce que** la deuxième valeur W2 est choisie en fonction de la distance A et diminue lorsque la distance diminue.

6. Procédé de nettoyage de l'intérieur d'un tube (12) selon la revendication 5,
**caractérisé en ce qu'**une limite inférieure de 0,5 •.W1 est prévue pour la deuxième valeur W2.

7. Procédé de nettoyage de l'intérieur d'un tube (12) selon l'une des revendications 1 à 6,
**caractérisé en ce que** la vitesse d'avancement est entre 1 mm/s et 500 mm/s.

8. Procédé de nettoyage de l'intérieur d'un tube (12) selon l'une des revendications 3 à 7,
**caractérisé en ce que**, au cas où le tuyau flexible (47) a buté sur un interrupteur de fin de course, il est déterminé si la profondeur de pénétration E saisie se trouve dans une zone de tolérance donnée autour d'une valeur prescrite attribuée à la position finale, et qu'au moins une des actions suivantes est exécutée lorsque la profondeur de pénétration E se trouve en dehors de la zone de tolérance :
- la valeur prescrite est redéfinie en fonction de la profondeur de pénétration E saisie ;
- on fait une inscription dans une banque de données d'où il ressort que la profondeur de pénétration E se trouvait en dehors de la zone de tolérance ;
- on émet un signal perceptible, notamment un signal acoustique ou un signal lumineux ;
- on interrompt le nettoyage.

9. Dispositif de nettoyage (1) pour la mise en œuvre d'un procédé selon l'une des revendications 1 à 8, avec un tuyau flexible (47) et une unité d'avancement (21) pour déplacer le tuyau flexible (47) le long d'un axe principal H de l'unité d'avancement (21), l'unité d'avancement (21) comprenant un dispositif d'avancement (94) qui est relié au tuyau flexible (47) par friction et par lequel le tuyau flexible (47) peut être mis en mouvement axial le long de l'axe principal H,
le dispositif de nettoyage (1) comprenant une commande pour commander le dispositif d'avancement (94), la commande étant configurée pour déterminer si le tuyau flexible (47) a atteint une position finale et terminer le mouvement axial lorsque le tuyau flexible (47) atteint la position finale.

10. Dispositif de nettoyage (1) selon la revendication 9,
**caractérisé en ce que** le dispositif de nettoyage (1) comprend un dispositif de surveillance relié à la commande, qui est configuré pour saisir la profondeur de pénétration E du tuyau flexible (47) dans le tube (12) et/ou **en ce que** le dispositif de nettoyage (1) comprend au moins une unité d'interrupteur de fin de course reliée à la commande, unité qui est formée de manière telle que, grâce à elle, on puisse saisir qu'une position finale du tuyau flexible (47) est atteinte, chaque unité d'interrupteur de fin de course comprenant un élément de butée (104) monté sur le tuyau flexible (47) et un interrupteur de fin de course monté sur l'unité d'avancement (21), l'unité d'interrupteur de fin de course étant configuré de manière telle qu'elle transmette un signal d'interrupteur final à la commande lorsque l'élément de butée (104) bute sur l'interrupteur de fin de course, l'interrupteur de course de fin comprenant au moins un arbre creux (37, 65) précontraint en direction axiale, le tuyau flexible (47) passant par l'arbre creux (37, 65) et l'interrupteur de fin de course comprenant un détecteur (53, 58) relié à la commande, le détecteur (53, 58) étant configuré de manière telle qu'il saisisse un mouvement de l'arbre creux (37, 65) contre la précontrainte.

11. Dispositif de nettoyage (1) selon la revendication 10,
**caractérisé en ce que** le détecteur (53, 58) est un détecteur mesurant de manière inductive.

12. Dispositif de nettoyage (1) selon la revendication 10 ou 11,
**caractérisé en ce que** l'arbre creux (37, 65) comprend un évidement (55, 59) vers lequel le détecteur (53, 58) est orienté.

13. Dispositif de nettoyage (1) selon l'une des revendications 10 à 12,
**caractérisé en ce que** le dispositif d'avancement (94) comprend un servomoteur (99) dans lequel le dispositif de surveillance est intégré au moins en partie.

14. Dispositif de nettoyage (1) selon l'une des revendications 9 à 13,
**caractérisé par** une surveillance de glissement pour indiquer le glissement entre le tuyau flexible (47) et le dispositif d'avancement (94).
